# FASCICULE DE BREVET EUROPEEN

(11) **EP 2 508 467 B1**
(45) Date de publication et mention de la délivrance du brevet: **27.03.2013**
(21) Numéro de dépôt: 11290171.5
(22) Date de dépôt: 04.04.2011
(51) Int. Cl.: B66F 19/00, E04F 21/18

(54) **Appareil de levage et de manutention**
Hebe- und Transportgerät
Hoisting and handling apparatus

(43) Date de publication de la demande: 10.10.2012
(73) Titulaire: MACC, 86104 Chatellerault Cédex (FR)
(72) Inventeur: Cupif, Bertrand, 86104 Chatellerault Cedex (FR); Beguier, Emmanuel, 86104 Chatellerault Cedex (FR)

(56) Documents cités:
- EP-A1- 1 302 607
- WO-A2-2007/049236
- AU-A- 1 991 883
- GB-A- 2 077 223

## Description

La présente invention concerne un appareil de levage et de manutention de panneaux en matériaux bois, plâtre ou autre, en vue de permettre à un seul ouvrier de hisser la plaque dans sa position définitive pour procéder à sa fixation aux plafonds horizontaux ou inclinés d'une construction.

L'état connu de la technique propose ce type de matériel objet de plusieurs brevets dont ceux du demandeur FR 82 21785, FR 01 13237 et EP1 302 607 A1

La présente invention a pour but de supprimer certains inconvénients sous la forme d'améliorations apportées aux appareils existants de façon à faciliter leur mise en oeuvre, leur manipulation, leur efficacité opérationnelle et leur transport sur les lieux de travail.

L'appareil de levage est composé d'un mât télescopique dont le déploiement est obtenu au moyen d'un système de mouflage de câbles et de sangle activée par un treuil, d'une base pliante et d'un pupitre réglable articulé supportant les plaques. Ce mât peut s'insérer dans la base suivant plusieurs orientations permettant d'améliorer l'ergonomie des différentes positions de travail et d'optimiser la stabilité de façon rapide et facile.

L'ajout d'une articulation combinée à un coulissement permet de supporter efficacement des plaques de différentes dimensions et particulièrement les petites (30 à 50 cm) et ce dans des endroits les plus difficiles ou près des murs. Cette disposition permet aussi de rendre le pupitre très compact une fois replié pour faciliter son stockage et son transport.

Le tube central du pupitre peut se déplacer pour faire descendre la plaque au ras du sol lors de la pose sur des plafonds inclinés dits "rampants" dans des combles.

Enfin, le système de poulie est conçu à l'aide d'une double poulie particulière pour permettre d'obtenir un ensemble de deux câbles dont un tendu dit de travail et l'autre détendu dit de sécurité, pour ainsi éviter la chute du pupitre sur l'utilisateur en cas de rupture du premier câble de travail.
La figure 1 représente l'appareil de levage en position d'utilisation, mât déployé et positionné dans le logement (2).
La figure 2 représente l'appareil de levage pieds ouverts, en position d'utilisation, mât replié en position d'insertion.
La figure 3 représente l'appareil de levage en position d'utilisation, mât replié, positionné dans le logement (1).
La figure 4 représente la base articulée en position passage de porte.
La figure 5 représente, en agrandissement, le système de verrouillage des pieds pivotants de la base articulée.
La figure 6 représente la base articulée avec les pieds en position fermée
La figure 7 représente, en perspective, l'appareil de levage en position passage de porte, pieds pivotants resserrés au maximum et pupitre incliné.
La figure 8 représente, en perspective, l'appareil de levage, pupitre positionné pour recevoir des petites plaques et pieds en position approche de mur.
La figure 9 représente un bras de pupitre, en position de pliage, ouvert.
La figure 10 représente un agrandissement du système de verrouillage et d'articulation du bras.
La figure 11 représente le support de bras du pupitre avec son système d'articulation et son verrou.
La figure 12 représente le pupitre en position repliée pour le transport.
La figure 13 représente en perspective le système de réglage du tube coulissant permettant de descendre le pupitre au niveau du sol.
La figure 14 représente une vue de côté de l'appareil de levage avec pupitre en position rampant et centré.
La figure 15 représente, en vue de côté, l'appareil de levage avec pupitre en position descendue au niveau du sol.
La figure 16 représente, en coupe longitudinale, le mât montrant le système de mouflage.
La figure 17 représente une vue de face de la partie haute du mât avec sa coupe suivant AA montrant la poulie double avec ses deux réas de profondeurs différentes.

Selon les figures 1, 2, 3, l'appareil de levage (A) est composé d'une base articulée (B) dans laquelle vient s'insérer le mât télescopique (M) de façon non permanente. Le pupitre (P) vient s'encastrer sur le mât télescopique (M), pouvant prendre plusieurs positions. La base articulée (B) possède deux logements (1, 2) formant une croix, qui peuvent recevoir le mât télescopique (M) et qui permettent deux orientations de celui-ci et de la base articulée (B) différentes de 90° et donc des positions angulaires différentes du pupitre (P) par rapport à la base articulée (B), ce qui facilite l'ergonomie de manipulation et optimise la stabilité du produit dans différents cas de pose de plaques (plafonds, petites plaques, rampants).

Selon les figures 2, 4, 5 et 6, la base articulée (B) est composée d'un pied fixe (4) et de deux pieds pivotants (5, 5') par rapport à la platine (6) suivant l'axe défini par les boulons (7) (7'). Chacun des deux pieds pivotants (5, 5') est pourvu d'un verrou à ressort (8, 8') qui vient s'engager dans les orifices (3a, 3b, 3c, 3d, 3a', 3b', 3c', 3d') de la platine (6) de façon à immobiliser les pieds pivotants (5, 5') dans chacune de ces quatre positions définies par ces orifices (3a, 3b, 3c, 3d, 3a', 3b', 3c', 3d') de la platine (6).

Selon les figures 4, 5 et 6, lorsque les verrous à ressort (8, 8') sont engagés dans les orifices (3a, 3a') l'appareil est en position repliée pour son transport.

Selon les figures 2, 3 et 4, lorsque les verrous à ressort (8, 8') sont engagés dans les orifices (3c, 3c'), les pieds pivotants (5, 5') sont écartés au maximum conférant une bonne stabilité pour l'appareil de levage (A).

Selon les figures 4, 5 et 7, lorsque les verrous à ressort (8, 8') sont engagés dans les orifices (3d, 3d'), les deux pieds pivotants (5, 5') sont moins écartés de façon à permettre le passage de l'appareil dans les portes sans démontage du pupitre (P).

Selon les figures 4 et 8, lorsque les verrous à ressort (8, 8') sont engagés dans l'orifice (3b, 3b'), les deux pieds pivotants (5, 5') forment un angle de 150° permettant d'approcher l'appareil de levage (A) au plus près des murs facilitant ainsi la pose de plaques de petites largeurs aux plafonds, le long des murs.

Selon les figures 3, 9, 10, 11 et 12, le pupitre (P) est composé de bras pivotants (9, 9'). La rotation de ses bras pivotants (9, 9') est réalisée par l'intermédiaire des platines (11, 11') soudées aux supports de bras (10, 10') et les contre platines (12, 12') liées aux bras pivotants (9, 9') via la rotation autour des axes définis par les boulons (13, 13'). La translation des bras pivotants (9, 9') est réalisée par leur forme en glissière dans laquelle les contre platines (12, 12') glissent. L'immobilisation de ces bras pivotants est réalisée par des verrous à ressort (14, 14') liés aux contre platines (12, 12'). Ces verrous à ressort (14, 14') pénètrent dans les orifices (15a, 15b, 15c, 15a', 15b', 15c') réalisés sur les bras pivotants (9, 9') offrant trois positions possibles par rapport au pupitre (P).

Selon les figures 3, 8, 9 et 10, lorsque les verrous à ressort (14, 14') sont positionnés dans les orifices (15c, 15c') des bras pivotants (9, 9') du pupitre (P), ce dernier peut supporter des petites plaques de plâtre de 30 à 50 cm de large en les appuyant sur le tube principal (16).

Selon les figures 3, 9 et 10, les verrous à ressort (14, 14') sont positionnés dans les orifices (15b, 15b') des bras pivotants (9, 9') permettant ainsi au pupitre (P) de supporter les plaques de largeur standard de 1, 2 m.

Selon les figures 3, 9 10 et 12, la position des verrous à ressort (14, 14') dans les orifices (15a, 15a') combinée avec la rotation des bras pivotants (9, 9') réalisée par les articulations composées des platines (11, 11') et des contre platines (12, 12') permettent de replier de façon compacte les bras pivotants (9, 9') en diminuant la longueur du pupitre (P).

Selon les figures 12 et 13, le pupitre (P) permet la translation du tube principal (16) par rapport au châssis central (17) via deux chapes (19, 19') solidaires du châssis central (17) ; deux poignées à vis (18, 18') permettent de serrer ou desserrer les chapes (19, 19') libérant ou non la translation du tube principal (16).

Selon les figures 13, 14 et 15, le pupitre (P) peut prendre différentes configurations suivant la position du tube principal (16) par rapport au châssis central (17). Ainsi le tube principal (16) descendu en translation par rapport au châssis central (17) permet au pupitre (P) de descendre jusqu'au sol pour poser les plaques dans un comble dont le plafond incliné démarre au niveau du sol.

Selon les figures 16 et 17, le système de câbles de levage est conçu pour chaque mât de manière identique à celui décrit entre les mâts (20, 21). Deux câbles (23, 23') de longueur identique, fixés à une de leur extrémité dans la partie basse du mât (20) par un axe (24) et à leur autre extrémité au mât (21) par un axe (25), passent autour de la poulie (22). Cette poulie (22) a deux réas (22a, 22b) de profondeurs différentes qui permettent d'avoir un câble (23) en tension et un câble (23') détendu, qui sert de câble de sécurité. Cette conception rend le système économique et simple en montage et en maintenance.

## Revendications

1. Appareil de levage (A) composé d'une base articulée (B) comprenant un pied fixe (4) et deux pieds pivotants (5, 5'), d'un mât télescopique (M) comprenant plusieurs mâts (20, 21) et d'un pupitre (P) comprenant un châssis central (17), un tube principal (16) et deux bras pivotants (9, 9') incluant une forme en glissière, **caractérisé en ce que** la base articulée (B) possède deux logements (1, 2) formant une croix, pouvant recevoir le mât télescopique (M) permettant deux orientations angulaires différentes de 90°, du mât télescopique (M) par rapport à la base articulée (B) entraînant des ergonomies différentes en fonction des cas d'utilisation, par exemple passage de portes, pose de petites plaques, pose standard, pose en rampant tout en conservant pour chaque cas une stabilité optimisée.

2. Appareil de levage (A) selon revendication 1, **caractérisé en ce que** par translation des contre platines (12, 12') dans la forme en glissière des bras pivotants (9) (9') et par la pénétration de verrous à ressort (14, 14') dans des orifices (15a, 15b, 15c, 15a', 15b', 15c') réalisés sur les bras pivotants (9, 9'), l'appareil de levage (A) offre trois positions possibles par rapport au pupitre (P) permettant ainsi de supporter des plaques de différentes largeurs et notamment de petites largeur, par insertion des verrous à ressort (14, 14') dans les orifices (15c, 15c'), des plaques de largeur standard par insertion des verrous à ressort (14, 14') dans les orifices (15b, 15b') et de replier les bras pivotants (9, 9') diminuant ainsi la longueur du pupitre (P) le rendant plus compact pour le transport et le rangement, par l'action combinée de l'insertion des verrous à ressort (14, 14') dans les orifices (15a, 15a') et de la rotation des bras pivotants réalisés par les articulations composées de platines (11, 11') soudées aux supports de bras (10, 10') et des contre platines (12, 12').

3. Appareil de levage (A) selon revendications 1 et 2, **caractérisé en ce qu'**un moyen de serrage composé ici de deux poignées à vis (18, 18') serrent ou desserrent deux chapes (19, 19') solidaires du châssis central (17) libérant ainsi la translation du tube principal (16) par rapport au châssis central (17) permettant d'obtenir différentes positions du pupitre (P) et de réaliser des rampants à partit du sol puis à différentes hauteurs.

4. Appareil de levage (A) selon revendication 1, **caractérisé en ce que** le système de câbles de levage est composé pour chaque mât de manière identique à celui décrit entre les mâts (20,21), de deux câbles (23, 23') de longueur identique, fixés à une de leur extrémité dans la partie basse du mât (20) et à leur autre extrémité au mât (21) et passant autour d'une poulie (22) dont deux réas (22a, 22b) de profondeurs différentes, permettent d'avoir le câble (23) en tension et le câble (23') détendu servant de câble de sécurité.

## Claims

1. A lifting device (A) made up of an articulated base (B) comprising a fixed leg (4) and two pivoting legs (5, 5'), a telescopic post (M) comprising several posts (20, 21) and a console (P) comprising a central chassis (17), a main tube (16) and two pivoting arms (9, 9') including a guide shape, **characterised in that** the articulated base (B) has two slots (1, 2) forming a cross, capable of accommodating the telescopic post (M) allowing two angular directions, with a 90° difference, of the telescopic post (M) in relation to the articulated base (B) leading to different ergonomics depending on the case of use, for example, while going through doors, installing small boards, standard installation or installation under slopes, while retaining optimised stability in each case.

2. A lifting device (A) according to claim 1, **characterised in that** by displacing companion plates (12, 12') in the guide form of the pivoting arms (9) (9') and by the penetration of spring locks (14, 14') in the holes (15a, 15b, 15c, 15a', 15b', 15c') made on the pivoting arms (9, 9'), the lifting device (A) offers three possible positions in relation to the console (P) thus making it possible to support boards of different widths and particularly narrow boards, by inserting spring locks (14, 14') in the holes (15c, 15c'), standard width boards by inserting spring locks (14, 14') in the holes (15b, 15b') and to fold the pivoting arms (9, 9'), thus reducing the length of the console (P) and making it more compact for transport and storage, by the combined action of the insertion of the spring locks (14, 14') in the holes (15a, 15a') and the rotation of the pivoting arms made by the articulations made up of plates (11, 11') welded to the arm supports (10, 10') and the companion plates (12, 12').

3. A lifting device (A) according to claims 1 and 2, **characterised in that** tightening means made up here of two screw handles (18, 18') tighten or loosen two yokes (19, 19') integral with the central frame (17) thus releasing the displacement of the main tube (16) in relation to the central frame (17), making it possible to obtain different positions of the console (P) and work under slopes from the floor and then from different heights.

4. A lifting device (A) according to claim 1, **characterised in that** the lifting cable system is made up for each post identically to that described between the posts (20, 21), of two cables (23, 23') of identical length fixed at one of their ends at the bottom part of the post (20) and at their other end to the post (21) and passing around a pulley (22), with two sheaves (22a, 22b) of different depths, make it possible to tension the cable (23) and to slacken the cable (23') to act as a safety cable.

## Patentansprüche

1. Hebevorrichtung (A) bestehend aus einem beweglichen Sockel (B) mit einem festen Stützfuß (4) und zwei drehbaren Stützfüßen (5, 5'), einem Teleskopmasten (M) mit mehreren Masten (20, 21) und einem Bedienpult (P) mit zentralem Gestell (17), einem Hauptrohr (16) und zwei drehbaren Armen (9, 9'), inklusive einer Gleitführung, **dadurch gekennzeichnet, dass** der bewegliche Sockel (B) zwei Aufnahmen umfasst (1, 2), die ein Kreuz bilden und den Teleskopmasten (M) aufnehmen können, wodurch zwei unterschiedliche winkelige Bewegungen von 90° des Teleskopmastes (M) in Bezug auf den beweglichen Sockel (B) ermöglicht werden, was zu unterschiedlichen Ergonomien im Hinblick auf die verschiedenen Einsatzmöglichkeiten führt, wie zum Beispiel das Durchqueren von Türen, den Einbau von kleinen Platten, Standardinstallationen, Installationen bei schrägen Positionen mit gleichzeitiger Bereitstellung einer optimierten Stabilität der Vorrichtung in allen Fällen.

2. Hebevorrichtung (A) nach Anspruch 1, **dadurch gekennzeichnet, dass** die Translation der Schraubenbleche (12, 12') in der Gleitführung der drehbaren Arme (9) (9') und das Eindringen der Federbolzen (14, 14') in die Öffnungen (15a, 15b, 15c, 15a', 15b', 15c'), die sich auf den drehbaren Armen (9, 9') befinden, es ermöglicht, dass die Hebevorrichtung (A) drei mögliche Positionen in Bezug auf das Bedienpult (P) einnehmen kann, wodurch unterschiedlich breite Platten und insbesondere Platten mit geringer Breite durch das Einfügen der Federbolzen (14, 14') in die Öffnungen (15c, 15c'), normalbreite Platten durch das Einfügen von Federbolzen (14, 14') in die Öffnungen (15b, 15b') getragen werden können und durch das Zurückziehen der drehbaren Arme (9, 9') die Länge des Bedienpultes (P) verringert wird, wodurch dieser für den Transport und das Abstellen über die kombinierten Aktionen des Einfügens der Federbolzen (14, 14') in die Öffnungen (15a, 15a') und die Rotation der drehbaren Arme über die aus Platinen (11, 11') bestehenden Gelenke, die an die Halterungen der Arme (10, 10') und die Schraubenbleche geschweißt sind (12, 12'), kompakter wird.

3. Hebevorrichtung (A) nach den Ansprüchen 1 und 2, **dadurch gekennzeichnet, dass** eine Klemmvorrichtung, die hier aus zwei Schraubgriffen (18, 18') besteht, die zwei Gabelstücke (19, 19'), die mit dem zentralen Gestell (17) verbunden sind, spannt oder entspannt, wodurch die Translation des Hauptrohres (16) in Bezug auf das zentrale Gestell (17) ermöglicht wird, was wiederum die Erlangung verschiedener Positionen des Bedienpultes (P) sowie das Einnehmen von schrägen Positionen vom Boden und später aus unterschiedlichen Höhen aus ermöglicht.

4. Hebevorrichtung (A) nach Anspruch 1, dadurch gekennzeichnent, dass das Hubseil-System für jeden einzelnen Masten identisch ist und besteht zwischen den Masten (20, 21) aus zwei Kabeln (23, 23') mit identischer Länge, die an einem ihren Enden im unteren Teil des Mastes (20) und an ihren anderen Ende an dem Mast (21) befestigt sind und an einer Seilrolle (22) vorbeilaufen, deren zwei Umlenkrollen (22a, 22b) unterschiedliche Tiefen aufweisen, die es wiederum ermöglichen, das Kabel (23) zu spannen und das Kabel (23') zu lockern, welches als Sicherungskabel verwendet wird.
